# EUROPÄISCHE PATENTSCHRIFT

(11) **EP 0 848 126 B1**
(45) Veröffentlichungstag und Bekanntmachung des Hinweises auf die Patenterteilung: **09.06.1999**
(21) Anmeldenummer: 97117548.4
(22) Anmeldetag: 10.10.1997
(51) Int. Cl.: E05B 65/12, E05B 65/38

(54) **Verriegelungsvorrichtung**
Locking apparatus
Dispositif de verrouillage

(30) Priorität: 14.12.1996 DE 19652093
(43) Veröffentlichungstag der Anmeldung: 17.06.1998
(73) Patentinhaber: Johnson Controls Interiors GmbH, 42285 Wuppertal (DE)
(72) Erfinder: Brekiewicz, Reiner, 42283 Wuppertal (DE); Kasum, Alfred, 41469 Neuss (DE)

(56) Entgegenhaltungen:
- FR-A- 2 448 610
- US-A- 4 109 950
- US-A- 4 534 193
- US-A- 4 896 520

## Beschreibung

Die Erfindung bezieht sich auf eine Verriegelungsvorrichtung für einen Gehäusedeckel, insbesondere für den Deckel eines Ablagefachs in einem Kraftfahrzeug, gemäß dem Oberbegriff des Anspruchs 1.

In der DE 42 30 242 A1 ist ein als Mittelkonsole für ein Kraftfahrzeug ausgebildetes Ablagefach mit einem als Armlehne ausgebildeten Deckel gezeigt, wobei der Deckel nach dem Lösen einer Verriegelungsvorrichtung aufklappbar ist. Obgleich sich der Gegenstand der DE 42 30 242 A1 in der Praxis an sich bewährt hat, wird bemängelt, daß bei diesem ein Schutz gegen unbefugtes Öffnen des Deckels fehlt. Zum Stand der Technik gehören aber auch durch offenkundige Benutzung bekanntgewordene Ablagefächer mit Deckel, bei denen der Deckel zumeist mittels eines durch einen Schlüssel zu betätigenden Zylinderschloßes verschließbar ist, was aber als umständlich empfunden wird.

Aufgabe der Erfindung ist es, eine Verriegelungsvorrichtung für einen Gehäusedeckel, insbesondere für den Deckel eines Ablagefachs in einem Kraftfahrzeug zur Verfügung zu stellen, die eine wirksame Diebstahlsicherung bzw. einen wirksamen Schutz gegen ein unbefugtes Öffnen des geschlossenen Deckels bietet.

Diese Aufgabe wird ausgehend von dem Oberbegriff des Anspruchs 1 durch dessen kennzeichnenden Merkmale gelöst.

Der Gegenstand der Erfindung verkörpert eine Verschluß- und eine Verriegelungsvorrichtung in einem. Bei geöffneter Zentralverriegelungseinrichtung ist die Verschlußvorrichtung wirksam, um den Deckel in der geschlossenen Lage zu halten, wobei der Schließnocken sich in der Rastmulde befindet. Durch eine am Schließnocken vorgesehene Auflaufschräge kann der Schließnocken beim Öffnen des Deckels jedoch gegen die Kraft der ihn belastenden Feder zurückweichen, so daß der Deckel nach dem Überwinden einer geringen Rückhaltekraft völlig geöffnet werden kann. Bei geschlossener Zentralverriegelungseinrichtung ist jedoch der Schließnocken durch den darin eingreifenden Verschlußhaken blockiert, so daß eine echte Verriegelung des Deckels gegeben ist. Eine solche Verriegelung ist insbesondere bei Cabriolets von besonderem Vorteil, insbesondere dann, wenn das Fahrzeug mit offenem Verdeck abgestellt wird. Ein weiterer Vorteil der Erfindung besteht darin, daß die Verriegelung von außen nicht erkennbar ist.

Gemäß einer Weiterbildung der Erfindung, ist der Verschlußhaken gegen die Kraft einer Rückstellfeder entriegelbar. Damit kann ein Deckel auch dann noch geschlossen werden, wenn die Zentralverriegelungseinichtung sich in Schließstellung befindet.

Eine weitere Ausgestaltung der Erfindung sieht vor, daß der Verschlußhaken mit dem Umlenkgetriebe in Entriegelungsrichtung formschlüssig verbunden ist. Der Verschlußhaken wird dadurch bei geöffneter Zentralverriegelungseinrichtung gegen die Kraft der Öffnungsfeder stets in geöffneter Position gehalten.

Das Umlenkgetriebe umfaßt zweckmäßigerweise einen Winkelhebel und einen Übertragungshebel, wobei der Winkelhebel um einen ablagefachfesten Zapfen schwenkbar ist, einendig an einem zum Geberelement gehörenden Gelenkzapfen und anderendig an einem Mitnehmerzapfen gelagert ist, an dem auch der Übertragungshebel mit einer als Langloch ausgeführten Lagerbohrung angeschlossen ist, dessen anderer Endbereich von einem, auch den Verschlußhaken lagernden Zapfen am Rastmuldengehäuse schwenkbeweglich aufgenommen ist.

Ein Ausführungsbeispiel der Erfindung wird nachfolgend anhand der Zeichnungen näher erläutert, und es zeigen:
- Fig. 1: eine perspektivische Gesamtansicht der Verriegelungsvorrichtung und
- Fig. 2: eine Einbausituation der Verriegelungsvorrichtung nach Fig. 1 im Schnitt.

An einem Ablagefach 1, welches beispielsweise in einer Mittelkonsole eines Fahrzeugs ausgebildet ist, ist ein Deckel 2 in herkömmlicherweise angelenkt und in Richtung des Doppelpfeils A verschwenkbar. Bei dem Deckel 2 kann es sich um eine Mittelarmlehne handeln.

Am freien Endbereich des Deckels 2 ist ein Schließnocken 3 angeordnet, der das freie Deckelende überragt und gegen die Kraft einer Rückstellfeder 4 in die Schließnockenaufnahme 5 bewegbar ist.

Am Ablagefach 1 bzw. einer Wandung desselben ist ein Rastmuldengehäuse 6 mit einer Rastmulde 7 zur Aufnahme des Schließnockens 3 befestigt. Das Rastmuldengehäuse 6 weist einen Durchbruch 8 auf, der von einem Verschlußhaken 9 durchsetzt ist. Der Verschlußhaken 9 vermag (vgl. Fig. 2) mit seinem freien Ende in eine Rastöffnung 10 des Schließnockens 3 einzurasten.

Am Ablagefach 1, von dem in Fig. 1 lediglich der Bereich einer Handbremsrolloführung gezeigt ist, ist das erwähnte Rastmuldengehäuse 6 und ein Geberelement 11 für den Anschluß einer nichtgezeigten, z. B. pneumatisch arbeitenden Zentralverriegelungseinrichtung angeordnet. Die Befestigung des Geberelements 11 am Ablagefach 1 kann durch eine Haltefeder 12 gesichert sein. Teil des Geberelements 11 ist ein Kolben 13 mit einem Querzapfen 14. Am Ablagefach 1 angeordnet ist ferner ein Zapfen 15, der einen Winkelhebel 16 im Kniebereich in schwenkbeweglicher Anordnung aufnimmt. Der Winkelhebel 16 weist einendig eine gabelförmige Lageraufnahme 17 auf, die mit dem Querzapfen 14 durch Aufklipsen verbunden ist. Am anderen Ende hat der Winkelhebel 16 einen Mitnehmerzapfen 18. Mit dem Mitnehmerzapfen 18 ist ein Übertragungshebel 19 einendig verbunden, wobei der Mitnehmerzapfen 18 eine als Langloch 20 ausgeführte Mitnahme des Übertragungshebels 19 durchsetzt. Das andere Ende des Übertragungshebels 19 ist als zweizinkige Gabel ausgeführt und die Gabelzinken werden von einem Bolzen 21 durchsetzt, der auch den Verschlußhaken 9 lagert und Lageraugen 22 am Rastmuldengehäuse 6 durchsetzt. Auf dem Bolzen 21 sitzt ferner eine den Verschlußhaken 9 in Schließrichtung belastende Drehfeder 25. Die Zapfen 14, 15, 18, der Bolzen 21 und der Winkelhebel 16 mit Übertragungshebel 19 bilden miteinander ein Umlenkgetriebe 23.

In Fig. 2 ist die Verriegelungsvorrichtung in ihrer Schließlage gezeigt. Das Öffnen der Verriegelungsvorrichtung erfolgt mittels der nichtgezeigten Zentralverriegelungseinrichtung, bei deren Betätigung der Kolben 13 nach oben bewegt wird. Dadurch wird der Winkelhebel 16 um den Zapfen 15 geschwenkt. Diese Schwenkbewegung wird über den Mitnehmerzapfen 18 auf den Übertragungshebel 19 übertragen, der dabei um den Bolzen 21 schwenkt. Der erforderliche Längenausgleich wird dabei durch das Langloch 20 bewirkt. Um bei der Öffnungsbewegung auch den Verschlußhaken 9 aus der Rastöffnung 10 im Schließnocken 3 herauszuführen, ist im Bereich 24 eine formschlüssige Koppelung zwischen dem Übertragungshebel 19 und dem Verschlußhaken 9 vorgesehen.

## Patentansprüche

1. Verriegelungsvorrichtung für einen Gehäusedeckel, insbesondere für den Deckel (2) eines Ablagefachs (1) in einem Kraftfahrzeug, mit einem am freien Deckelende überstehend angeordneten federbelasteten Schließnocken (3), der bei geschlossenem Deckel (2) ausrastbar in eine Rastmulde (7) eines am Ablagefach (1) angeordneten Rastmuldengehäuses (6) eingreift, gekennzeichnet durch ein ebenfalls am Ablagefach (1) angeordnetes, über eine Zentralverriegelungseinrichtung im Sinne einer Verriegelung und Entriegelung ansteuerbares Geberelement (11) und einendig am Geberelement (11) und anderendig am Rastmuldengehäuse (6) gelagertes Umlenkgetriebe (23) zum Betätigen eines in eine Rastöffnung (10) des Schließnockens (3) einschwenkbaren Verschlußhakens (9).

2. Verriegelungsvorrichtung nach Anspruch 1, dadurch gekennzeichnet, daß der Verschlußhaken (9) gegen die Kraft einer Rückstellfeder (25) entriegelbar ist.

3. Verriegelungsvorrichtung nach Anspruch 1 oder 2, dadurch gekennzeichnet, daß der Verschlußhaken (9) mit dem Umlenkgetriebe (23) in Entriegelungsrichtung formschlüssig verbunden ist.

4. Verriegelungsvorrichtung nach wenigstens einem der Ansprüche 1 bis 3, dadurch gekennzeichnet, daß das Umlenkgetriebe (23) einen Winkelhebel (16) und einen Übertragungshebel (19) umfaßt, wobei der Winkelhebel (16) um einen ablagefachfesten Zapfen (15) schwenkbar ist, einendig an einem zum Geberelement (11) gehörenden Gelenkzapfen (14) und anderendig mit einem Mitnehmerzapfen (18) ausgestattet ist, an dem auch der Übertragungshebel (19) mit einer als Langloch (20) ausgeführten Mitnahme angeschlossen ist, dessen anderer Endbereich von einem, auch den Verschlußhaken (9) lagernden Bolzen (21) am Rastmuldengehäuse (6) schwenkbeweglich aufgenommen ist.

## Claims

1. Locking device for a housing lid, in particular for the lid (2) of a repository (1) in a motor vehicle, with a spring-loaded locking cam (3) which is arranged so as to project at the free lid end in which, with the lid (2) closed, engages releasably into a catch recess (7) of a catch-recess housing (6) arranged on the repository (1), characterized by a transmitter element (11), likewise arranged on the repository (1) and activatable with a locking and unlocking effect via a central-locking system, and by a deflecting mechanism (23), mounted at one end on the transmitter element (11) and at the other end on the catch-recess housing (6), for actuating a fastening hook (9) capable of being pivoted into a catch orifice (10) of the locking cam (3).

2. Locking device according to Claim 1, characterized in that the fastening hook (9) can be unlocked counter to the force of a return spring (25).

3. Locking device according to Claim 1 or 2, characterized in that the fastening hook (9) is positively connected to the deflecting mechanism (23) in the unlocking direction.

4. Locking device according to at least one of Claims 1 to 3, characterized in that the deflecting mechanism (23) comprises an angle lever (16) and a transfer lever (19) , the angle lever (16) being pivotabie about a pin (15) fixed to the repository, and being equipped, at one end, with a joint pin (14) belonging to the transmitter element (11) and, at the other end, with a driving pin (18), to which the transfer lever (19) is also connected by means of a take-up designed as a long hole (20), the other end region of the said transfer lever being received in a pivotally moveable manner on the catch-recess housing (6) by a bolt (21) also supporting the fastening hook (9).

## Revendications

1. Dispositif de verrouillage pour un couvercle de boîtier, en particulier pour le couvercle (2) d'un vide-poches (1) dans un véhicule automobile, avec, agencée en saillie à l'extrémité libre du couvercle, une came de fermeture (3) sollicitée par ressort qui, lorsque le couvercle (2) est fermé, s'engage de manière rétractable dans une gâche (7) d'un coffret à gâche (6) agencé sur le vide-poches (1), caractérisé par un transmetteur indirect (11) également agencé sur le vide-poches (1) qui peut être actionné au moyen d'un dispositif de verrouillage central dans le sens d'un verrouillage et d'un déverrouillage, et un mécanisme de genouillère (23) disposé à une extrémité sur le transmetteur indirect (11) et à l'autre extrémité sur le coffret à gâche (6) afin d'actionner un crochet de fermeture (9) pivotant engagé dans une ouverture d'arrêt (10) de la came de fermeture (3).

2. Dispositif de verrouillage suivant la revendication 1, caractérisé en ce que le crochet de fermeture (9) peut être déverrouillé à l'encontre de la force d'un ressort de rappel (25).

3. Dispositif de verrouillage suivant la revendication 1 ou 2, caractérisé en ce que le crochet de fermeture (9) est relié par épousement de forme au mécanisme de genouillère (23) dans le sens de déverrouillage.

4. Dispositif de verrouillage suivant au moins l'une des revendications 1 à 3, caractérisé en ce que le mécanisme de genouillère (23) comprend un levier coudé (16) et un levier de transmission (19), le levier coudé (16) pouvant pivoter sur un pivot (15) fixé au vide-poches, étant muni à une extrémité d'un pivot d'articulation (14) appartenant au transmetteur indirect (11) et à l'autre extrémité d'un pivot d'entraînement (18) auquel le levier de transmission (19) est également relié par un accouplement réalisé sous la forme d'une boutonnière (20), l'autre zone d'extrémité du levier étant montée à pivotement sur le coffret à gâche (6) par un axe (21) portant également le crochet de fermeture (9).
